# EUROPÄISCHE PATENTSCHRIFT

(11) **EP 2 060 703 B1**
(45) Veröffentlichungstag und Bekanntmachung des Hinweises auf die Patenterteilung: **01.08.2012**
(21) Anmeldenummer: 08167369.1
(22) Anmeldetag: 23.10.2008
(51) Int. Cl.: E04G 17/075

(54) **Schalungsanker**
Tie for shuttering
Tirant de coffrage

(30) Priorität: 13.11.2007 DE 202007015833 U
(43) Veröffentlichungstag der Anmeldung: 20.05.2009
(73) Patentinhaber: DOKA Industrie GmbH, 3300 Amstetten (AT)
(72) Erfinder:
(74) Vertreter: HOFFMANN EITLE

(56) Entgegenhaltungen:
- DE-C- 504 741
- DE-U1- 8 526 281
- US-A- 2 133 574
- US-A- 2 398 219
- US-A- 3 013 323

## Beschreibung

### Technisches Gebiet

Die Erfindung betrifft einen Schalungsanker zum zugfesten Verbinden von Schalungselementen nach dem Oberbegriff von Anspruch 1.

Im Bereich des Stahlbetonbaus werden Wände beispielsweise dadurch hergestellt, dass zwei Schalungselemente mit ihren Schalflächen weitgehend parallel zueinander aufgestellt werden und durch Anker, die durch den später eingefüllten Beton hindurchreichen, gegeneinander verankert werden. Durch die Anker wird ferner der Abstand zwischen den gegenüberliegenden Schalungselementen, und damit die spätere Wanddicke festgelegt. Die Anker müssen sowohl von den gegeneinander verankerten Schalungselementen, als auch aus dem erstarrten Beton lösbar sein. Für besondere Anwendungsfälle ist eine sogenannte einseitige Ankerung vorgesehen, bei welcher der Anker im Wesentlichen von einer Seite, der sogenannten Ankerseite, her angebracht und gelöst werden kann, ohne dass auf der Gegenseite Arbeitsschritte vorgenommen werden müssen.

### Stand der Technik

Diesbezüglich ist als Vorbenutzungsgegenstand unter der Bezeichnung "Peri-Trio-Housing-Anker" ein Schalungsanker bekannt, der aus einem einstückigen Stab besteht, an dessen Enden Gewinde ausgebildet sind, und dessen mittlerer Abschnitt als schlanker Konus gestaltet ist. Mit dem Gewinde an dem einen Ende ist der Anker in eine Mutter eindrehbar, die an einem ersten Schalungselement, das auf der Gegenseite vorgesehen ist, festgelegt ist. Der konische Abschnitt befindet sich im Bereich der späteren mit Beton gefüllten Zone, und der Konus ermöglicht das Herausziehen des Ankers zu der Seite hin, an welcher der Konus den größeren Durchmesser aufweist. An dem am anderen Ende vorgesehenen Gewinde ist eine Mutter aufgedreht, die mit einem zweiten Schalungselement, das auf der Ankerseite vorgesehen ist, zusammenwirkt, und mittels der die gewünschte Wanddicke eingestellt werden kann.

Dabei hat sich gezeigt, dass das Aufbringen der Mutter auf das Gewinde und somit das Einstellen der gewünschten Wanddicke zeitaufwändig ist. Darüber hinaus ist das Gewinde verschmutzungsanfällig. So besteht insbesondere das Problem, dass das Gewinde beim Betonieren mit Beton verschmutzt wird und der Anker erst nach einer aufwändigen Reinigung des Gewindes auf eine andere Wandstärke eingestellt werden kann.

Als weiterer Stand der Technik ist das Dokument US 2,133,574 A bekannt, in dem ein Schalungsanker mit einem konischen Verankerungselement offenbart ist. Der Schalungsanker weist weiter einen Halter auf, der über mehrere an einem zylindrischen Verankerungsabschnitt vorgesehene Bohrungen mit diesem verbindbar ist.

### Darstellung der Erfindung

Der Erfindung liegt die Aufgabe zugrunde, einen gattungsgemäßen Schalungsanker bereitzustellen, der wenig verschmutzungsanfällig ist und ein zügiges Einstellen der Wanddicke ermöglicht.

Diese Aufgabe wird erfindungsgemäß durch einen Schalungsanker nach Anspruch 1 gelöst. Besonders bevorzugte Weiterbildungen der Erfindung sind in den abhängigen Ansprüchen angegeben.

Der Erfindung liegt der Gedanke zugrunde, bei einem gattungsgemäßen Schalungsanker das Aufbringen und Positionieren des Verankerungselements auf dem zweiten Verankerungsabschnitt einerseits und das Festsetzen des Verankerungselements auf dem zweiten Verankerungsabschnitt andererseits zu entkoppeln. Zu diesem Zweck ist erfindungsgemäß vorgesehen, dass das Verankerungselement in Bezug auf den zweiten Verankerungsabschnitt in dessen Längsrichtung frei verschiebbar und über Eingriffsmittel in Bezug auf den zweiten Verankerungsabschnitt in dessen Längsrichtung festsetzbar ist.

Auf diese Weise kann auf ein Gewinde im Bereich des Verankerungselements und des zweiten Verankerungsabschnitts verzichtet werden, so dass das Verankerungselement zügig und störungsfrei auf den zweiten Verankerungsabschnitt aufgeschoben und positioniert werden kann. Auch ein Entfernen des Verankerungselements vom zweiten Verankerungsabschnitt kann zügig erfolgen, und zwar auch bei üblichen Betonanhaftungen an diesen Bauteilen. Darüber hinaus besitzt der erfindungsgemäßen Schalungsanker dank des Verzichts auf Gewinde im Bereich das Verankerungselements und des zweiten Verankerungsabschnitts eine einfache Konstruktion.

Der Schalungsanker kann im Rahmen der vorliegenden Erfindung auf unterschiedlichste Art und Weise hergestellt werden. Im Hinblick auf eine einfache und präzise Herstellung sowie eine hohe Dauerhaftigkeit des Schalungsankers ist es gemäß einer weiterbildung der Erfindung jedoch vorgesehen, dass der zweite Verankerungsabschnitt und der zumindest abschnittsweise konische Abschnitt einstückig ausgebildet sind. Weiter ist der erste Verankerungsabschnitt mit der einstückigen Einheit aus zweitem Verankerungsabschnitt und zumindest abschnittsweise konischem Abschnitt verbunden, insbesondere fest. Hierdurch wird es möglich, als ersten Verankerungsabschnitt herkömmliche Gewindestäbe oder Spannstäbe einzusetzen und die lediglich mit den übrigen Teilen des Schalungsankers auf einfache und zügige sowie mechanisch zuverlässige Weise zu verpressen.

Gemäß der Erfindung ist vorgesehen, dass die Eingriffsmittel mindestens eine Öffnung, insbesondere eine Durchgangsöffnung im zweiten Verankerungsabschnitt umfassen. Hierdurch ergibt sich bei einfacher Konstruktion ein besonders sicherer und zügig herzustellender Eingriff.

Dieselben Vorteile lassen sich im Hinblick auf das Verankerungselement erzielen, wenn gemäß der erfindung das Verankerungselement mindestens zwei Öffnungen aufweist, die in Längsrichtung des zweiten Verankerungsabschnitts versetzt angeordnet sind. Hierdurch ergibt sich eine feinere Einstellbarkeit bzw. Festsetzbarkeit des Verankerungselements in Bezug auf den zweiten Verankerungsabschnitt, wobei der Grad der Feineinstellung durch ein Drehen des Verankerungselements und umgekehrtes Aufstecken desselben auf den zweiten Verankerungsabschnitt noch weiter gesteigert werden kann.

Um ein derartiges Drehen und umgekehrtes Aufstecken des Verankerungselements besonders einfach zu gestalten, ist gemäß einer Weiterbildung der Erfindung vorgesehen, dass das Verankerungselement mehrteilig ausgeführt ist, wobei zumindest ein Teil des Verankerungselements von dem bzw. den übrigen Teil(en) lösbar ist und in einer abweichenden Konfiguration wieder verbindbar ist. Auf diese Weise wird, wie bereits obenstehend erwähnt, die Feineinstellbarkeit des Verankerungselements in Bezug auf den zweiten Verankerungsabschnitt erhöht, wobei das Verankerungselement weiterhin weitgehend unbeeinträchtigt von Verschmutzungen zügig, sicher und präzise positioniert wird und verankert werden kann.

Im Hinblick auf dieses einfache, sichere und störungsfreie Festsetzen des Verankerungselements in Bezug auf den zweiten Verankerungsabschnitt ist gemäß der Erfindung vorgesehen, dass die Eingriffsmittel mindestens ein Arretierelement aufweisen, das in die mindestens eine Öffnung des zweiten Verankerungsabschnitts und/oder des Verankerungselements einführbar ist.

Gemäß einer Weiterbildung der Erfindung ist ferner vorgesehen, dass der zumindest abschnittsweise konische Abschnitt mehrfach konisch ausgebildet ist. Hierdurch lässt sich erreichen, dass insbesondere bei dünnen Wänden nicht ein übermäßig großer Ringspalt zwischen dem Schalungsanker und einem Schalungselement, durch welches der Schalungsanker hindurchgeführt wird, entsteht. Dies führt sowohl zu einem geringeren Nachbearbeitungsaufwand an der hergestellten Wand als auch zu einem geringeren Reinigungsaufwand an dem Schalungsanker. Dabei lässt sich der Schalungsanker weiterhin problemlos aus dem Beton lösen.

Gemäß einer Weiterbildung der Erfindung ist ferner vorgesehen, dass der zweite Verankerungsabschnitt Markierungen, insbesondere eine Skala aufweist. Hierdurch lässt sich die jeweilige Wanddicke besonders sicher, zügig und präzise einstellen.

Um beim Ausschalen den Schalungsanker sicher und zerstörungsfrei aus dem Beton lösen zu können, ist gemäß einer Weiterbildung der Erfindung vorgesehen, dass der zweite Verankerungsabschnitt Lastangriffsmittel zum Lösen des Schalungsankers aus dem Beton aufweist, beispielsweise geeignete Durchgangsöffnungen, Sechskantabschnitte oder dergleichen.

Gemäß einer Weiterbildung der Erfindung ist ferner vorgesehen, dass der Schalungsanker zumindest abschnittsweise beschichtet, insbesondere verchromt ist, wobei die Beschichtung bevorzugt im Bereich des zumindest abschnittsweise konischen Abschnitts vorgeschen ist. Insbesondere bei einer verchrommung ergibt sich ein besonders leichters lösen des Schalungsankers aus dem Beton bei guter danerhaftigkeit des schalungsankers.

### Kurze Beschreibung der Zeichnungen

- Fig. 1: zeigt schematisch eine erste Seitenansicht eines Schalungsankers gemäß der vorliegenden Erfindung;
- Fig. 2: zeigt schematisch eine zweite Seitenansicht des in Fig. 1 gezeigten Schalungsankers;
- Fig. 3: zeigt schematisch eine Perspektivansicht des in Fig. 1 und 2 gezeigten Schalungsankers.

### Ausführliche Beschreibung bevorzugter Ausführungsformen

Bevorzugte Ausführungsformen der vorliegenden Erfindung werden nachfolgend ausführlich unter Bezugnahme auf die begleitenden Zeichnungen beschrieben.

Ein Schalungsanker 10 als bevorzugte Ausführungsform der bevorzugten Ausführungsform der vorliegenden Erfindung ist in den Figuren 1 bis 3 schematisch in zwei Seiten- und einer Perspektivansicht gezeigt. Der Schalungsanker 10 dient zum zugfesten Verbinden von Schalungselementen, beispielsweise bei der Herstellung von Stahlbetonwänden, bei denen zwei stehende Schalungselemente miteinander verbunden werden, um eine definierte Wanddicke zu ergeben. Der Schalungsanker 10 besitzt einen ersten Verankerungsabschnitt 5, der in der vorliegenden Ausführungsform durch einen Spannstahlstab gebildet ist. Derartige bekannte Spannstahlstäbe besitzen eine Rippung bzw. ein Grobgewinde, mittels dessen der erste Verankerungsabschnitt 5 an einem ersten Schalungselement durch Eindrehen verankerbar ist. Der erste Verankerungsabschnitt 5 kann jedoch auch auf andere Weise an dem jeweiligen Schalungselement verankert werden, beispielsweise mittels eines Bajonette-Verschlusses oder dergleichen.

Auf seiner gegenüberliegenden Seite besitzt der Schalungsanker 10 einen zweiten Verankerungsabschnitt 3, der untenstehend näher erläutert wird. Zwischen dem ersten Verankerungsabschnitt 5 und dem zweiten Verankerungsabschnitt 3 weist der Schalungsanker 10 in der vorliegenden Ausführungsform einen doppelt konischen Abschnitt 2 auf, der einen ersten konischen Bereich 2' und einen zweiten konischen Bereich 2" besitzt. Dabei ist der Konusöffnungswinkel des konischen Bereichs 2", der näher zu dem zweiten Verankerungsabschnitt 3 gelegen ist, geringer als der Öffnungswinkel des konischen Bereichs 2'. Ferner ist zu beachten, dass der konische Abschnitt 2 auch nur abschnittsweise konisch ausgebildet sein kann, und auch eine geringere oder größere Anzahl von konischen Bereichen aufweisen kann. Dabei sind die Oberflächen der konischen Abschnitte 2', 2" in der vorliegenden Ausführungsform verchromt.

Weiterhin ist der zumindest abschnittsweise konische Abschnitt 2 in der vorliegenden Ausführungsform einstückig mit dem zweiten Verankerungsabschnitt 3 ausgebildet, beispielsweise als gedrehtes Bauteil, und der Spannstahlstab 5 ist mit der Einheit aus konischem Abschnitt 2 und zweiten Verankerungsabschnitt 3 im Bereich eines verpressten Abschnitts 12 verpresst. Es ist jedoch zu beachten, dass der Schalungsanker 10 auch vollständig einstückig oder durch eine größere Anzahl von Teilen aufgebaut sein kann.

Der zweite Verankerungsabschnitt 3 ist in der vorliegenden Ausführungsform stabförmig ausgebildet, d.h. ohne Gewinde oder dergleichen. Vielmehr besitzt der zweite Verankerungsabschnitt 3 in der vorliegenden Ausführungsform eine Mehrzahl von Durchgangsöffnungen 7, die in Längsrichtung des zweiten Verankerungsabschnitts 3 (von links nach rechts in Fig. 1) beabstandet sind und sich in der vorliegenden Ausführungsform senkrecht zur Achse des Schalungsankers 10 erstrecken. Darüber hinaus weist der zweite Verankerungsabschnitt eine Skala in Form von Ringmarkierungen auf, die in Längsrichtung des zweiten Verankerungsabschnitts 3 beabstandet sind und eine genaue Einstellung der jeweiligen Wanddicke ermöglichen.

Schließlich besitzt der zweite Verankerungsabschnitt 3 an seinem freien Ende (rechts in Fig. 1) Lastangriffsmittel in der Form eines Sechskantabschnitts, sodass hier beispielsweise ein Steck- oder Gabelschlüssel aufgesetzt werden kann, um den Schalungsanker 10 nach einem Betoniervorgang aus dem Beton zu lösen.

Weiterhin umfasst der erfindungsgemäße Schalungsanker 10 ein Verankerungselement, das in der vorliegenden Ausführungsform durch eine Anschlagscheibe 1 und eine Hülse 4 gebildet ist. Die Anschlagscheibe 1 und die Hülse 4 sind auf den zweiten Verankerungsabschnitt 3 aufsteckbar und in dessen Längsrichtung frei verschiebbar, d.h. es besteht ein gewisses Spiel zwischen den inneren Umfangsflächen der Anschlagscheibe 1 bzw. der Hülse 4 und der äußeren Umfangsfläche des zweiten Verankerungsabschnitts 3.

Die Hülse 4 weist in der vorliegenden Ausführungsform eine Mehrzahl von Durchgangsöffnungen 8 auf, die sich in der vorliegenden Ausführungsform senkrecht zur Längsachse des Schalungsankers 10 vollständig durch die Hülse 4 hindurch erstrecken. Es ist jedoch zu beachten, dass die Hülse 4 auch Durchgangsöffnungen aufweisen kann, die lediglich einmal die Seitenwand der Hülse 4 durchdringen. Dabei sind, wie in Fig. 2 am besten zu erkennen ist, die jeweils mehreren Durchgangsöffnungen 8 in Positionen angeordnet, die in Längsrichtung des zweiten Verankerungsabschnitts 3 versetzt sind.

Mittels der Durchgangsöffnung 7 des zweiten Verankerungsabschnitts 3 und der Durchgangsöffnungen 8 des Verankerungselements 1, 4 kann das Verankerungselement 1, 4 sicher in Bezug auf den zweiten Verankerungsabschnitt 3 festgesetzt werden. Dies erfolgt in der vorliegenden Ausführungsform durch eine Schraube 9, die durch die Durchgangsöffnungen 7, 8 hindurchgeführt und an ihrem freien Ende mit einer Mutter 9' gesichert wird, obgleich anstelle der Schraube auch andere Mittel wie beispielsweise Bolzen oder dergleichen eingesetzt werden können.

Eine weitere Besonderheit des Verankerungselements 1, 4 besteht darin, dass die Anschlagscheibe 1 und die Hülse 4 nicht notwendigerweise einstückig sein müssen, sondern gegebenenfalls auch als separate Bauteile ausgestaltet sein können, sodass die Hülse 4 von der Anschlagscheibe 1 lösbar ist. Nach dem Lösen der Hülse 4 kann diese entweder in derselben Stellung wieder mit der Anschlagscheibe 1 verbunden werden. Alternativ ist es auch möglich, die Hülse 4 zu drehen und mit ihrem gegenüberliegenden Ende mit der Anschlagscheibe 1 zu verbinden. Zu diesem Zweck können, wie in Fig. 2 am besten zu erkennen ist, an der Anschlagscheibe 1 Eingriffsvorsprünge 1' vorgesehen sein, die mit in der Hülse 4 vorgesehenen Nuten 4' in Eingriff gelangen können. Hierdurch lässt sich eine noch größere Variabilität der Festsetzpositionen des Verankerungselements 1, 4 in Bezug auf den zweiten Verankerungsabschnitt 3 erzielen.

Der Einsatz des erfindungsgemäßen Schalungsankers 10 bei der Herstellung einer Stahlbetonwand bezieht sich beispielsweise wie folgt. Dank der auf dem zweiten Verankerungsabschnitt 3 vorgesehenen Skalierung kann das Verankerungselement 1, 4 bereits vorab in eine gewünschte Position (und somit Wanddicke) in Bezug auf den zweiten Verankerungsabschnitt 3 gebracht werden, wobei die Position der Anschlagscheibe 1 an der Skalierung die herzustellende Wanddicke anzeigt. Anschließend wird die Schraube 9 durch die Öffnungen 7, 8 der Hülse 4 bzw. des zweiten Verankerungsabschnitts 3 hindurchgeführt und an ihrem freien Ende nach Bedarf mit der Mutter 9' gesichert. Nun wird der Schalungsanker 10 durch eine hierfür vorgesehene Öffnung in einem Schalungselement (nicht gezeigt) hindurchgeführt, und anschließend wird das Gewinde des ersten Verankerungsabschnitts 5 in ein an einem gegenüberliegenden Schalungselement vorgesehenes Innengewinde vollständig eingedreht. In dieser vollständig eingedrehten Position erzeugt der Schalungsanker 10 eine zugfeste Verbindung zwischen den Schalungselementen derart, dass zwischen den Schalflächen der Schalungselemente der gewünschte Abstand und somit die gewünschte Wanddicke festgelegt ist.

Nunmehr kann die Wand betoniert werden, wobei der zumindest abschnittsweise konische Abschnitt 2 in direkten Kontakt mit dem Beton kommen kann. Sobald der Beton eine für das Ausschalen ausreichende Festigkeit erreicht hat, kann der Schalungsanker 10 gelöst werden, beispielsweise indem mit einem geeigneten Werkzeug an dem Sechskant 11 angegriffen und das Gewinde des ersten Verankerungsabschnitts 5 aus dem Innengewinde des entsprechenden Schalungselements herausgedreht wird. Dabei lässt sich der Schalungsanker 10 dank der zumindest abschnittsweise konischen Ausbildung des sich im Beton befindlichen Abschnitts 2 problemlos lösen, und der Schalungsanker 10 kann dann vollständig entnommen werden.

In dieser Konfiguration kann der Schalungsanker aufbewahrt oder unmittelbar für den nächsten Schalvorgang verwendet werden, wobei bei unveränderter Wanddicke keinerlei Handhabungen an dem Schalungsanker 10 vorgenommen werden müssen, wodurch der Bauablauf beschleunigt und Fehlerquellen minimiert werden.

## Patentansprüche

1. Schalungsanker (10) zum zugfesten Verbinden von Schalungselementen, mit:
einem ersten Verankerungsabschnitt (5), der an einem ersten Schalungselement verankerbar ist,
einem zumindest abschnittsweise konischen Abschnitt (2),
einem zweiten Verankerungsabschnitt (3), wobei der zumindest abschnittsweise konische Abschnitt (2) zwischen dem ersten Verankerungsabschnitt (5) und dem zweiten Verankerungsabschnitt (3) vorgesehen ist, und
einem Verankerungselement (1, 4), das dazu vorgesehen ist, an dem zweiten Verankerungsabschnitt (3) in eine bestimmte Verankerungsposition gebracht zu werden,
wobei
das Verankerungselement (1, 4) in Bezug auf den zweiten Verankerungsabschnitt (3) in dessen Längsrichtung frei verschiebbar und über Eingriffsmittel in Bezug auf den zweiten Verankerungsabschnitt (3) in dessen Längsrichtung festsetzbar ist,
wobei die Eingriffsmittel mindestens eine Öffnung (7), insbesondere Durchgangsöffnung im zweiten Verankerungsabschnitt (3) umfassen, und
die Eingriffsmittel mindestens ein Arretierelement (9) aufweisen,
**dadurch gekennzeichnet, dass** die Eingriffsmittel mindestens zwei Öffnungen (8) im Verankerungselement (1, 4) aufweisen, die in Längsrichtung des zweiten Verankerungsabschnitts (3) versetzt angeordnet sind,
wobei
das Arretierelement (9) in die mindestens eine Öffnung (7) des zweiten Verankerungsabschnitts (3) und/oder eine Öffnung (8) des Verankerungselements (1, 4) einführbar ist.

2. Schalungsanker nach Anspruch 1, **dadurch gekennzeichnet, dass** das Verankerungselement (1, 4) mehrteilig ausgeführt ist, wobei zumindest ein Teil (4) des Verankerungselementes von dem bzw. den übrigen Teil(en) (1) lösbar ist und in einer abweichenden Konfiguration wieder verbindbar ist.

3. Schalungsanker nach einem der vorhergehenden Ansprüche, **dadurch gekennzeichnet, dass** der zumindest abschnittsweise konische Abschnitt (2) mehrfach konisch ausgebildet ist.

4. Schalungsanker nach einem der vorhergehenden Ansprüche, **dadurch gekennzeichnet, dass** der zweite Verankerungsabschnitt (3) Markierungen, insbesondere eine Skala aufweist.

5. Schalungsanker nach einem der vorhergehenden Ansprüche, **dadurch gekennzeichnet, dass** der zweite Verankerungsabschnitt (3) Lastangriffsmittel (11) zum Lösen des Schalungsankers aus dem Beton aufweist.

6. Schalungsanker nach einem der vorhergehenden Ansprüche, **dadurch gekennzeichnet, dass** der zweite Verankerungsabschnitt (3) und der zumindest abschnittsweise konische Abschnitt (2) einstückig ausgebildet sind, und dass der erste Verankerungsabschnitt (5) mit diesen verbunden, insbesondere verpresst ist.

7. Schalungsanker nach einem der vorhergehenden Ansprüche, **dadurch gekennzeichnet, dass** er zumindest abschnittsweise beschichtet, insbesondere verchromt ist, wobei die Beschichtung bevorzugt im Bereich des zumindest abschnittsweise konischen Abschnitts vorgesehen ist.

## Claims

1. Shuttering anchor (10) for tension-proof connection of shuttering elements, having:
a first anchoring section (5), which can be anchored on a first shuttering element,
a section (2) which is conical at least in some sections,
a second anchoring section (3), wherein the section (2) which is conical at least in some sections is provided between the first anchoring section (5) and the second anchoring section (3), and
an anchoring section (1, 4) which is provided to be brought into a certain anchoring position on the second anchoring section (3),
wherein
the anchoring element (1, 4) can be displaced freely in its longitudinal direction with reference to the second anchoring section (3) and can be fixed in its longitudinal direction via engagement means with reference to the second anchoring section (3),
wherein the engagement means comprise at least one opening (7), in particular passage opening in the second anchoring section (3), and
the engagement means have at least one locking element (9),
**characterised in that** the engagement means have at least two openings (8) in the anchoring element (1, 4) which are arranged to be offset in the longitudinal direction of the second anchoring section (3), wherein
the locking element (9) can be introduced into the at least one opening (7) of the second anchoring section (3) and/or an opening (8) of the anchoring element (1, 4).

2. Shuttering anchor according to claim 1, **characterised in that** the anchoring element (1, 4) is designed to have many parts, wherein at least one part (4) of the anchoring element can be released from the remaining part(s) (1) and can be joined again in a different configuration.

3. Shuttering anchor according to one of the preceding claims, **characterised in that** the section (2) which is conical at least in some sections is designed to have several cones.

4. Shuttering anchor according to one of the preceding claims, **characterised in that** the second anchoring section (3) has markings, in particular a scale.

5. Shuttering anchor according to one of the preceding claims, **characterised in that** the second anchoring section (3) has load-application means (11) for release of the shuttering anchor from the concrete.

6. Shuttering anchor according to one of the preceding claims, **characterised in that** the second anchoring section (3) and the section (2) which is conical at least in some sections are designed to be integral, and **in that** the first anchoring section (5) is connected to the latter, in particular pressed.

7. Shuttering anchor according to one of the preceding claims, **characterised in that** it is coated, in particular chrome-plated, at least in some sections, wherein the coating is preferably provided in the region of the section which is conical at least in some sections.

## Revendications

1. Tirant de coffrage (10) pour un assemblage résistant à la traction d'éléments de coffrage, comportant :
une première section d'ancrage (5) pouvant être ancrée sur un premier élément de coffrage,
une section (2) au moins partiellement conique,
une deuxième section d'ancrage (3), la section (2) au moins partiellement conique étant prévue entre la première section d'ancrage (5) et la deuxième section d'ancrage (3), et
un élément d'ancrage (1, 4) prévu pour être mis en place dans une position d'ancrage définie sur la deuxième section d'ancrage (3),
ledit élément d'ancrage (1, 4) pouvant coulisser librement par rapport à la deuxième section d'ancrage (3) dans la direction longitudinale de celle-ci, et pouvant être immobilisé par des moyens d'enclenchement par rapport à la deuxième section d'ancrage (3) dans la direction longitudinale de celle-ci,
les moyens d'enclenchement comprenant au moins un orifice (7), en particulier un trou de passage dans la deuxième section d'ancrage (3), et
les moyens d'enclenchement comportent au moins un élément de blocage (9),
**caractérisé en ce que** les moyens d'enclenchement comportent au moins deux orifices (8) dans l'élément d'ancrage (1, 4), lesquels sont disposés de manière décalée dans la direction longitudinale de la deuxième section d'ancrage (3),
l'élément de blocage (9) étant insérable dans l'orifice ou les orifices (7) de la deuxième section d'ancrage (3) et/ou dans un orifice (8) de l'élément d'ancrage (1, 4).

2. Tirant de coffrage selon la revendication 1, **caractérisé en ce que** l'élément d'ancrage (1, 4) est réalisé en plusieurs parties, au moins une partie (4) de l'élément d'ancrage étant amovible de la partie ou des parties (1) restantes et pouvant être remonté suivant une configuration différente.

3. Tirant de coffrage selon l'une des revendications précédentes, **caractérisé en ce que** la section (2) au moins partiellement conique est réalisée avec plusieurs conicités.

4. Tirant de coffrage selon l'une des revendications précédentes, **caractérisé en ce que** la deuxième section d'ancrage (3) est pourvue de marquages, en particulier d'une graduation.

5. Tirant de coffrage selon l'une des revendications précédentes, **caractérisé en ce que** la deuxième section d'ancrage (3) comporte des moyens d'application de charge (11) pour dégager le tirant de coffrage du béton.

6. Tirant de coffrage selon l'une des revendications précédentes, **caractérisé en ce que** la deuxième section d'ancrage (3) et la section (2) au moins partiellement conique sont réalisées d'un seul tenant, et **en ce que** la première section d'ancrage (5) leur est raccordée, en particulier par scellement.

7. Tirant de coffrage selon l'une des revendications précédentes, **caractérisé en ce que** celui-ci est au moins partiellement revêtu, en particulier chromé, le revêtement étant de préférence prévu dans la zone de la section au moins partiellement conique.
